# EUROPÄISCHE PATENTSCHRIFT

(11) **EP 0 708 248 B1**
(45) Veröffentlichungstag und Bekanntmachung des Hinweises auf die Patenterteilung: **12.01.2000**
(21) Anmeldenummer: 95115950.8
(22) Anmeldetag: 10.10.1995
(51) Int. Cl.: F04D 23/00, F04D 29/16

(54) **Seitenkanalverdichter**
Side channel compressor
Compresseur à canal latéral

(30) Priorität: 20.10.1994 DE 4437589
(43) Veröffentlichungstag der Anmeldung: 24.04.1996
(73) Patentinhaber: SIEMENS AKTIENGESELLSCHAFT, 80333 München (DE)
(72) Erfinder: Fischer, Peter, D-97616 Bad Neustadt (DE); Schoenwald, Klaus, Dipl.-Ing., D-97616 Bad Neustadt (DE); Werner, Helmut, D-97618 Wollbach (DE); Aust, Norbert, Dr., D-97616 Bad Neustadt (DE)

(56) Entgegenhaltungen:
- EP-A- 0 478 468
- DE-A- 2 244 933
- US-A- 2 944 785
- US-A- 4 279 570

## Beschreibung

Die Erfindung betrifft einen Seitenkanalverdichter, mit einem in seinem Gehäuse drehbar angeordneten Laufrad, das einen mit Förderschaufeln besetzten Tragring aufweist, der ein ihn tragendes und mit einer Antriebswelle verbindendes Nabenteil zumindest auf einer Seite axial überragt, bei welchem Verdichter im Bereich des Tragringes eine den zwischen dem Laufrad und dem Gehäuse bestehenden Spalt abdichtende Dichtungseinrichtung vorgesehen ist.

Ein solcher Seitenkanalverdichter ist durch die DE-A-22 44 933 bekannt. Bei diesem bekannten Verdichter ist in eine im Gehäuse vorgesehene Ringnut ein Band eingelegt, das sich gegen die Stirnseite des Tragringes erstreckt. Das Band wird in der Ringnut derart ausgerichtet, daß sich ein möglichst kleiner Spalt zwischen der Stirnseite des Tragringes und dem aus der Ringnut vorstehenden Ende des Bandes ergibt, um hierdurch die sogenannten Spaltverluste möglichst klein zu halten.

Von der Fertigung her ist es bereits sehr aufwendig, die erforderliche Ringnut am Gehäuse vorzusehen. Das Ausrichten des Bandes zur Erzielung eines gleichmäßigen und engen Spaltes bereitet erhebliche Schwierigkeiten. Außerdem verbleibt an der Stoßstelle des Bandes in Umfangsrichtung ein weiterer Spalt der zu einem Druckverlust führt.

Der Erfindung liegt die Aufgabe zugrunde, einen Seitenkanalverdichter der gattungsgemäßen Art so auszubilden, daß die Abdichtung des Spaltes trotz geringeren Fertigungs- und Montageaufwandes wesentlich verbessert ist.

Die Lösung der gestellten Aufgabe gelingt nach der Erfindung dadurch, daß ein am Innenumfang des axial überstehenden Teiles des Tragringes anliegender, sich radial erstreckender Dichtungsring mittels eines Halteringes gegen eine am Gehäuse vorgesehene Anlagefläche eingespannt gehalten ist. Durch die Anordnung des Dichtringes innerhalb des gegenüber dem Nabenteil axial überstehenden Tragringes wird eine geschlossene Ringform des Dichtringes ermöglicht. Der Außendurchmesser des Dichtringes kann fertigungstechnisch sehr genau dem Innendurchmesser des -Tragringes angepaßt werden. Die Befestigung des Halteringes erfolgt zweckmäßigerweise mittels Schrauben.

Vorteilhaft ist es, daß der Dichtungsring in eine im Bereich der jeweiligen Stirnseite des Tragringes ausgebildete Eckaussparung eingreift. Für die radiale Anlage des Dichtringes steht somit eine bearbeitete Fläche zur Verfügung. Außerdem ergibt sich eine axiale Abstützung des Dichtringes im Bereich seines Außenumfanges, wenn der Dichtring hier durch den herrschenden Verdichtungsdruck aufgrund seiner Elastizität axial ausgelenkt wird.

Anhand eines in der Zeichnung dargestellten Ausführungsbeispieles wird die Erfindung nachfolgend näher beschrieben. Es zeigt:
FIG 1 einen Teillängsschnitt eines Seitenkanalverdichters,
FIG 2 einen Detailausschnitt der Dichtungsanordnung.

Mit 1 und 2 sind die das Gehäuse eines Seitenkanalverdichters bildenden Gehäusehälften bezeichnet. Die Gehäusehälften 1 und 2 umschließen ein auf einer in der Zeichnung nicht dargestellten Antriebswelle angeordnetes Laufrad 4. Das Laufrad 4 weist an seinem Außenumfang einen Tragring 5 auf, an dem die Förderschaufeln 6 des Laufrades 4 angeordnet sind. Der Tragring 5 ist an einem auf der Antriebswelle aufgesteckten und drehfest mit dieser verbundenen Nabenteil 7 angeordnet.

An jeder Gehäusehälfte 1 und 2 ist in dem radial innerhalb des Tragringes 5 an diesem angrenzenden Bereich eine Dichtungsanordnung vorgesehen. Diese besteht aus einem Kunststoff-Dichtungsring 8 , der durch einen mittels Schrauben 9 befestigten Haltering 10 gegen eine entsprechende an der Gehäusewand der jeweiligen Gehäusehälfte 1 bzw. 2 vorgesehene Anlagefläche gehalten ist.

An dem Tragring 5 ist auf jeder Stirnseite eine Eckaussparung 11 ausgedreht, in die der Dichtungsring 8 eingreift. Der Dichtungsring 8 liegt mit seinem Außenumfang am Innenumfang des sich axial erstreckenden Wandteiles der Eckaussparung 11 an. Infolge des Ausdrehens der Eckaussparung 11 liegt eine hohe Maßgenauigkeit hinsichtlich des Durchmessers der Eckaussparung 11 vor. Da auch der Dichtungsring 8 hinsichtlich seines Außendurchmessers mit hoher Genauigkeit herstellbar ist, ist eine gute Dichtwirkung erzielbar. Auf diese Weise können die sich über den zwischen dem Laufrad 4 und der jeweiligen Gehäusehälfte 1 bzw. 2 bestehenden Spalt 12 ergebenden Leckverluste wesentlich vermindert werden.

## Patentansprüche

1. Seitenkanalverdichter, mit einem in seinem Gehäuse (1,2) drehbar angeordneten Laufrad (4), das einen mit Förderschaufeln (6) besetzten Tragring (5) aufweist, der ein ihn tragendes und mit einer Antriebswelle verbindendes Nabenteil (7) zumindest auf einer Seite axial überragt, bei welchem Verdichter im Bereich des Tragringes (5) eine den zwischen dem Laufrad (4) und dem Gehäuse (1,2) bestehenden Spalt (12) abdichtende Dichtungseinrichtung vorgesehen ist,
**dadurch gekennzeichnet**,
daß ein am Innenumfang des axial überstehenden Teiles des Tragringes (5) anliegender, sich radial erstreckender Dichtungsring (8) mittels eines Halteringes (10) gegen eine am Gehäuse (1,2) vorgesehene Anlagefläche eingespannt gehalten ist.

2. Seitenkanalverdichter nach Anspruch 1,
**dadurch gekennzeichnet**,
daß der Haltering (10) mittels Schrauben (9) am Gehäuse (1,2) befestigt ist.

3. Seitenkanalverdichter nach Anspruch 1 oder 2,
**dadurch gekennzeichnet**,
daß der Dichtungsring (8) in eine im Bereich der jeweiligen Stirnseite des Tragringes (5) ausgebildete Eckaussparung (11) eingreift.

## Claims

1. Side channel compressor having an impeller (4) which is arranged rotatably in its housing (1, 2) and has a bearing ring (5) provided with delivery blades (6), which bearing ring, at least on one side, axially overhangs a hub portion (7) which supports it and connects it to a drive shaft, in which compressor there is provided in the region of the bearing ring (5) a sealing device which seals a gap (12) which exists between the impeller (4) and the housing (1, 2), characterised in that a radially extending sealing ring (8) which rests on the inner periphery of the axially overhanging portion of the bearing ring (5) is held by means of a retaining ring (10) in a manner such that it is clamped against a bearing surface provided on the housing (1, 2).

2. Side channel compressor according to claim 1, characterised in that the retaining ring (10) is fastened to the housing (1, 2) by means of screws (9).

3. Side channel compressor according to claim 1 or 2, characterised in that the sealing ring (8) engages in a corner recess (11) constructed in the region of the respective end face of the bearing ring (5).

## Revendications

1. Compresseur à canal latéral, comprenant, montée tournante dans son corps (1, 2), une roue (4) qui comporte un anneau (5) de support qui est muni d'aubes (6) et qui fait saillie axialement au moins d'un côté d'une pièce (7) de moyeu qui le porte et le relie à un arbre d'entraînement, un dispositif d'étanchéité rendant étanche un interstice (12) existant entre la roue et le corps (1, 2) étant prévu dans ce compresseur dans la région de l'anneau (5) de support, caractérisé en ce qu'une bague (8) d'étanchéité s'étendant radialement et s'appliquant au pourtour extérieur de la partie axialement en saillie de l'anneau (5) de support, est maintenue serrée, au moyen d'une bague (10) de maintien, sur une surface de montage prévue sur le corps (1, 2).

2. Compresseur à canal latéral suivant la revendication 1, caractérisé en ce que la bague (10) de maintien est fixée au corps (1, 2) au moyen de vis (9).

3. Compresseur à canal latéral suivant la revendication 1 ou 2, caractérisé en ce que la bague (8) d'étanchéité rentre dans un évidemment (11) cunéiforme ménagé dans la zone de la face frontale associée de l'anneau (5) de support.
